# EUROPÄISCHE PATENTSCHRIFT

(11) **EP 0 848 652 B1**
(45) Veröffentlichungstag und Bekanntmachung des Hinweises auf die Patenterteilung: **27.10.1999**
(21) Anmeldenummer: 96934361.5
(22) Anmeldetag: 14.08.1996
(51) Int. Cl.: B22C 9/28, B22D 15/00, B22D 17/20

(54) **VERFAHREN UND VORRICHTUNG ZUM BEFÜLLEN EINES GIESSWERKZEUGS MIT EINER METALLSCHMELZE**
PROCESS AND DEVICE FOR FILLING A CASTING TOOL WITH A METAL MELT
PROCEDE ET DISPOSITIF PERMETTANT DE REMPLIR UN OUTIL DE FONDERIE AVEC UN METAL EN FUSION

(30) Priorität: 09.09.1995 DE 19533447
(43) Veröffentlichungstag der Anmeldung: 24.06.1998
(73) Patentinhaber: BBS Motorsport & Engineering GmbH, 77761 Schiltach (DE)
(72) Erfinder: BAUMGARTNER, Heinrich, D-77761 Schiltach (DE)
(74) Vertreter: Patentanwälte Westphal, Mussgnug & Partner
(86) Internationale Anmeldenummer: DE9601544
(87) Internationale Veröffentlichungsnummer: WO9709137

(56) Entgegenhaltungen:
- EP-A- 0 356 736
- DATABASE WPI Section Ch, Week 7942 Derwent Publications Ltd., London, GB; Class M22, AN 79-76217B XP002024441 & JP 54 115 628 A (NISSAN MOTOR KK) , 8.September 1979
- ERNST BRUNHUBER: "Giesserei Lexikon" 1983 , FACHVERLAG SCHIELE & SCHÖN GMBH , BERLIN XP002024433 siehe Seite 40 - Seite 41; Abbildungen 3,7

## Beschreibung

Die Erfindung betrifft ein Verfahren und eine Vorrichtung zum Befüllen eines Gießwerkzeugs mit einer Metallschmelze gemäß dem Oberbegriff des Anspruchs 1 bzw. des Anspruchs 2.

Beim Gießen von Gußstücken, deren Durchmesser im Verhältnis zur axialen Länge groß ist, z. B. bei rotationssymmetrischen Gußstücken, wie Leichtmetallrädern für Fahrzeuge wird in den meisten Fällen ein Zentraleinguß verwendet, bei welchem die Metallschmelze mittig dem Formhohlraum des Gießwerkzeugs zugeführt wird. Daneben werden auch seitliche Anschnitte und Mehrfachanschnitte verwendet. Allen diesen Verfahren ist gemeinsam, daß die Metallschmelze über einen Zuführkanal mit einem relativ geringen Durchmesser von etwa 30mm bis 50mm zugeführt wird. Damit die Metallschmelze vor dem Erstarren von diesem Einguß an alle Stellen des Formhohlraums des Gießwerkzeugs zuverlässig fließen kann, ist eine hohe Temperatur des schmelzflüssigen Metalls notwendig. Dies bedeutet einen hohen Wärmeeintrag im Bereich der Zuführung und damit eine partielle Überhitzung des Gießwerkzeugs im Eingußbereich. Diese Überhitzung hat einen starken Verschleiß des Werkzeugs bzw. der Eingußbüchsen zur Folge, wodurch die Standzeiten der Gießwerkzeuge verringert werden. Die hohe Temperatur der Metallschmelze verlängert darüber hinaus den Abkühlzyklus, so daß in der Regel aufwendige zusätzliche Kühlmaßnahmen eingesetzt werden müssen.

Aus der JP 54 115 628 A, von der die Erfindung ausgeht, ist es bekannt, die Metallschmelze zunächst dezentral einer Ringkammer zuzuführen. Die Ringkammer ist längs ihres Umfangs mit dem Formhohlraum des Gießwerkzeugs verbunden, so daß die Metallschmelze aus der Ringkammer in den Formhohlraum gleichmäßig über den Umfang verteilt zufließen kann. Hierdurch soll ein ruhigerer Schmelzefluß bewirkt werden, der Gaseinschlüsse am fertigen Produkt verringert. Weiterhin besteht jedoch das Problem, daß die Metallschmelze relativ langsam in den Formhohlraum fließen kann, so daß weiterhin eine hohe Temperatur des schmelzflüssigen Metalls mit den oben beschriebenen Nachteilen notwendig ist.

Der Erfindung liegt die Aufgabe zugrunde, das Befüllen des Gießwerkzeuges mit einer Metallschmelze so zu verbessern, daß kürzere Zykluszeiten mit einer verbesserten Qualität des Gußstückes vereinigt werden können.

Diese Aufgabe wird erfindungsgemäß gelöst durch ein Verfahren mit den Merkmalen des Anspruchs 1 sowie durch eine Vorrichtung mit den Merkmalen des Anspruchs 2.

Vorteilhafte Ausführungen der Erfindung sind in den auf diese Ansprüche rückbezogenen Unteransprüchen angegeben.

Der Grundgedanke der Erfindung besteht darin, die Metallschmelze aus der Ringkammer in den Formhohlraum durch einen Kolben zu verdrängen, der innerhalb der Ringkammer verschiebbar gelagert ist. Hierdurch ist sichergestellt, daß am Ende des Befüllzyklusses die weitere Zufuhr von Metallschmelze unterbunden wird. Der Kolben schiebt die Metallschmelze vor sich her und verdrängt sie aus der Ringkammer in den Formhohlraum hinein.

Die Metallschmelze kann daher turbulenzfrei zugeführt werden, wodurch die Lunkerbildung verringert und die Qualität des Gußstückes erhöht wird. Weiter wird bei der ringförmigen dezentralen Zuführung der Metallschmelze der Wärmeeintrag durch die Metallschmelze auf den gesamten Umfang der Ringkammer verteilt. Die gleichmäßigere Verteilung des Wärmeeintrags vermeidet lokale Überhitzungen, die zu einem besonders starken Verschleiß des Gießwerkzeuges führen. Außerdem ermöglichen die schnellere Zuführung der Metallschmelze und die kürzeren Fließstrecken der Metallschmelze im Formhohlraum eine Reduzierung der Temperatur der zugeführten Metallschmelze. Dies bedeutet eine weitere Reduzierung des Verschleißes und eine Engergieeinsparung. Schließlich kann die Metallschmelze schneller erstarren, was einerseits eine zusätzliche Verkürzung der Gesamtzykluszeit bedeutet und außerdem das Dendritenwachstum verringert, so daß das Gußstück bessere mechanische Kennwerte infolge kleinerer Dendritenarmabstände aufweist.

Die Ringkammer ist mit wenigstens einem Kolben versehen, der in das Volumen der Ringkammer eingedrückt werden kann. Dieser Kolben verschließt dabei den Zuführkanal der Metallschmelze und drückt die in der Ringkammer vebleibende Metallschmelze in den Formhohlraum.

Das Verfahren und die Vorrichtung können vorzugsweise bei rotationssymmetrischen Gußteilen verwendet werden, beispielsweise für die Herstellung von Leichtmetallrädern für Fahrzeuge.

Das Verfahren und die Vorrichtung können eingesetzt werden bei allen bekannten Druckgießverfahren, insbesondere bei Niederdruck-Gießmaschinen, bei Gegendruck-Gießmaschinen, bei Preßgießmaschinen, mit "squeeze"-Effekt und bei Vacuum-Gießmaschinen.

Im Folgenden wird die Erfindung anhand eines in der Zeichnung dargestellten Ausführungsbeispieles näher erläutert. Die einzige Figur der Zeichnung zeigt im Axialschnitt das Gießen eines Leichtmetallrades für ein Fahrzeug, wobei die rechte Hälfte den Zustand bei offenem Gießwerkzeug und die linke Hälfte den Zustand bei geschlossenem Gießwerkzeug zeigt.

In der Zeichnung ist die Herstellung eines Leichtmetallrades für ein Kraftfahrzeug dargestellt.

Das Gießwerkzeug besteht aus einer Stahlkokille, die zusammengesetzt ist aus einem unteren Werkzeugteil 10, einem oberen Werkzeugteil 12 mit einem Zentraleinsatz 14 und Schiebern 16. Das untere Werkzeugteil 10 ist feststehend auf einer Basisplatte 18 montiert. Das obere Werkzeugteil 12 und dessen Zentraleinsatz 14 sind vertikal bewegbar. Gegebenenfalls kann das obere Werkzeugteil 12 auch einstückig mit dem Zentraleinsatz 14 ausgebildet sein. Zentrisch durch die Basisplatte 18 und das untere Werkzeugteil 10 ist ein Hubstempel 20 geführt.

Auf der Basisplatte 18 ist ein Haltering 22 montiert, der das untere Werkzeugteil 10 koaxial umschließt. Der Haltering 22 ist gegenüber dem Außenumfang des unteren Werkzeugteils 10 radial beabstandet, so daß zwischem dem Außenumfang des unteren Werkzeugteils 10 und einem sich axial daran anschließenden Absatz der Basisplatte 18 einerseits und dem Innenumfang des Halteringes 22 andererseits eine zylindrische Ringkammer 24 gebildet wird. Bodenseitig ist die Ringkammer 24 durch die Basisplatte 18 abgeschlossen, wobei ein Fluiddruckkanal 26 durch die Basisplatte 18 von unten in die Ringkammer 24 führt. Unten in der Ringkammer 24 ist ein ringförmiger Kolben 28 gelagert, der den gesamten horizontalen Querschnitt der Ringkammer 24 ausfüllt und die halbe axiale Höhe der Ringkammer 24 aufweist. Der Kolben 28 ist in der Ringkammer 24 an seinem Außenumfang und an seinem Innenumfang dicht gleitend geführt. Der Kolben 28 kann durch Druckbeaufschlagung über den Fluiddruckkanal 26 in der Ringkammer 24 nach oben gedrückt werden. Alternativ kann der Kolben 28 durch mehrere hydraulisch betätigte Hubstempel nach oben gedrückt werden.

Durch den Haltering 22 führt ein Zuführkanal 30 oberhalb des Kolbens 28 in die Ringkammer 24. Der Zuführkanal 30 verläuft radial durch den Haltering 22 und steigt axial von außen nach innen an. Ein Zuflußrohr 32, welches von einem Druckkolben beaufschlagt ist, ist kraftschlüssig und dicht mit einem kalottenförmigen Mundstück an das radial äußere Ende des Zuführkanals 30 anschließend in den Haltering eingesetzt.

Die Ringkammer 24 mündet an ihrem oberen Ende über ihren gesamten Umfang und über ihre gesamte radiale Breite in den Formhohlraum des Gießwerkzeugs an dessen Außenumfang. In dem in der Zeichnung dargestellten Ausführungsbeispiel, bei welchem das Gußstück ein Fahrzeugrad ist, mündet die Ringkammer 24 in den von dem unteren Werkzeugteil 10 und den Schiebern 16 gebildeten Bereich des Formhohlraumes, der das äußere Felgenhorn des Rades bildet.

Das Gießverfahren läuft folgendermaßen ab:

Zunächst befindet sich das obere Werkzeugteil 12 mit dem Zentraleinsatz 14 in der angehobenen oberen Stellung und der Kolben 28 liegt unten in der Ringkammer 24, wie dies in der rechten Hälfte der Zeichnung dargestellt ist. Über das Zuflußrohr 32 und den Zuführkanal 30 wird die Metallschmelze radial von außen in die Ringkammer 24 oberhalb des Kolbens 28 zugeführt. Die Metallschmelze füllt die Ringkammer 24 und den Formhohlraum des unteren Werkzeugteils 10, so daß sich in dem unteren Werkzeugteil 10 eine charakteristische Sumpftiefe der Metallschmelze einstellt. Die auf diese Weise zugeführte Menge der Metallschmelze ist entsprechend der Form und dem Gewicht des Gußkörpers dosiert.

Anschließend wird der Kolben 28 nach oben geschoben, bis er den Eintrittsquerschnitt des Zuführkanals 30 in die Ringkammer 24 verschließt und die Metallzuführung zu der Ringkammer 24 unterbricht. Dabei verdrängt der Kolben 28, das sich in der Ringkammer 24 befindende Volumen der Metallschmelze nach oben in den Formhohlraum des unteren Werkzeugteils 10. Der Kolben 28 befindet sich nun in der in der linken Hälfte der Zeichnung dargestellten Position.

Anschließend werden das obere Werkzeugteil 12 und der Zentraleinsatz 14 nach unten gefahren in die in der linken Hälfte der Zeichnung dargestellte Position. Dabei wird die teigige Metallschmelze verdichtet und in die freien Werkzeughohlräume verdrängt, insbesondere in die Hohlräume, die das Felgenbett und das innere Felgenhorn bilden.

Alternativ zu dem gemeinsamen Niederfahren des oberen Werkzeugteils 12 und des Zentraleinsatzes 14 kann auch zunächst der Zentraleinsatz 14 nach unten gefahren werden, so daß das Werkzeug im Nabenbereich geschlossen ist. Anschließend wird das obere Werkzeugteil 12 nach unten gefahren und verdrängt und verdichtet die Metallschmelze im Bereich der Speichen.

Die Verdichtung im Nabenbereich erfolgt durch Anheben des Hubstempels 20 von unten in den mittleren Nabenbereich, in welchen später die Nabenbohrung eingebracht wird.

Vorzugsweise mündet der Zuführkanal 30 nicht mit kreisförmigem Querschnitt in die Ringkammer 24, sondern verbreitert sich beim Einmünden in die Ringkammer 24 deltaförmig in Umfangsrichtung der Ringkammer 24. Dadurch verteilt sich die durch den Zuführkanal 30 in die Ringkammer 24 einströmende Metallschmelze gleichmäßiger nach beiden Seiten in Umfangsrichtung und eine laminare Strömung der Metallschmelze beim Einfließen in die Ringkammer 24 wird begünstigt.

Anstelle eines einzigen Zuführkanals 30 können auch mehrere Zuführkanäle über den Umfang der Ringkammer 24 verteilt angeordnet sein.

Der Kolben 28 kann als ein einstückiger geschlossener Ringkörper ausgebildet sein. Es ist auch möglich, den Kolben 28 durch eine oder mehrere radiale Trennfugen zu unterteilen, die thermische Ausdehnungen des Kolbens 28 in Umfangsrichtung aufnehmen.

Der Kolben 28 kann außerdem auch in mehrere (vorzugsweise 2) koaxial ineinander gelagerte und axial gegeneinander verschiebbare Ringkörper unterteilt sein, die getrennt voneinander druckbeaufschlagt und bewegt werden können. Der äußere Ringkörper wird zuerst beaufschlagt, um den Zuführkanal 30 zu verschließen und die Metallzuführung zu unterbrechen. Der innere Ringkörper dient dazu, die Metallschmelze aus der Ringkammer 24 in den Formhohlraum zu verdrängen und insbesondere im Eingußbereich zu verdichten.

Es ist offensichtlich, daß die Ringkammer 24 nicht über ihrem gesamten Umfang frei in den Formhohlraum einmünden muß. Wesentlich ist jedoch, daß ein möglichst großer Zuflußquerschnitt zwischen der Ringkammer 24 und dem Formhohlraum besteht.

Es ist weiter ersichtlich, daß die Ringkammer 24 nicht notwendigerweise am Außenumfang des Formhohlraumes einmünden muß, sondern auch in einem radial mittleren Bereich einmünden kann. Wo die Ringkammer 24 in den Formhohlraum einmündet wird zweckmäßigerweise nach der Form des Gußkörpers festgelegt. Je weiter radial außen die Ringkammer 24 angeordnet ist, um so größer wird der Zuflußquerschnitt und um so effektiver werden die erfindungsgemäßen Vorteile genutzt.

Die Ringkammer 24 muß keine rotationssymmetrische Form aufweisen, sondern kann beispielsweise auch die Form eines Polygons haben. In diesem Fall ist der Kolben gegebenenfalls in einzelne Kolbenkörper unterteilt, die den einzelnen Polygonseiten entsprechen.

Das erfindungsgemäße Verfahren kann auch bei nicht rotationssymmetrischen Gußstücken verwendet werden.

### BEZUGSZEICHENLISTE

- 10: unteres Werkzeugteil
- 12: oberes Werkzeugteil
- 14: Zentraleinsatz
- 16: Schieber
- 18: Basisplatte
- 20: Hubstempel
- 22: Haltering
- 24: Ringkammer
- 26: Fluiddruckkanal
- 28: Kolben
- 30: Zuführkanal
- 32: Zuflußrohr

## Patentansprüche

1. Verfahren zum Befüllen eines Gießwerkzeugs mit einer Metallschmelze, bei welchem zunächst die Metallschmelze dezentral einer Ringkammer zugeführt wird, die über zumindest den größeren Teil ihres Umfangs mit dem Formhohlraum des Gießwerkzeugs in Verbindung steht, und anschließend die Metallschmelze aus dieser Ringkammer in den Formhohlraum fließt, dadurch gekennzeichnet, daß am Ende des Befüllzyklus die Zuführung der Metallschmelze in die Ringkammer durch wenigstens einen in der Ringkammer verschiebbaren Kolben unterbrochen wird, wobei der Kolben die Metallschmelze aus der Ringkammer in den Formhohlraum verdrängt.

2. Vorrichtung zum Befüllen eines Gießwerkzeugs mit einer Metallschmelze, mit wenigstens einem Zuführkanal (30) für die Metallschmelze, der dezentral zu dem Formhohlraum des Gießwerkzeuges angeordnet ist und in eine Ringkammer (24) mündet, wobei die Ringkammer (24) über zumindest den größeren Teil ihres Umfangs offen in den Formhohlraum mündet, dadurch gekennzeichnet, daß wenigstens ein Kolben (28) derart in die Ringkammer (24) schiebbar gelagert ist, daß er in seiner eingeschobenen Stellung den wenigstens einen Zuführkanal (30) verschließt.

3. Vorrichtung nach Anspruch 2, dadurch gekennzeichnet, daß der Kolben (28) beim Einschieben in die Ringkammer (24) die Metallschmelze aus der Ringkammer (24) in den Formhohlraum verdrängen kann.

4. Vorrichtung nach Anspruch 2 oder 3, dadurch gekennzeichnet, daß die Ringkammer (24) am Außenumfang des Formhohlraums angeordnet ist und sich formgleich an die Außenkontur des Formhohlraums anschließt.

5. Vorrichtung nach einem der Ansprüche 2 bis 4, dadurch gekennzeichnet, daß die Ringkammer (24) über ihren gesamten Umfang offen in den Formhohlraum des Werkzeugs einmündet.

6. Vorrichtung nach einem der Ansprüche 2 bis 5, dadurch gekennzeichnet, daß der Kolben (28) ein über den gesamten Umfang der Ringkammer (24) geschlossener Körper ist, dessen Querschnittsfläche mit der Querschnittsfläche der Ringkammer (24) deckungsgleich ist.

7. Vorrichtung nach einem der Ansprüche 2 bis 6, dadurch gekennzeichnet, daß der Kolben (28) durch wenigstens eine radiale Fuge unterteilt ist.

8. Vorrichtung nach einem der Ansprüche 2 bis 7, dadurch gekennzeichnet, daß der Kolben (28) in wenigstens zwei koaxial zueinander gelagerte und koaxial gegeneinander verschiebbare Kolbenkörper unterteilt ist.

9. Vorrichtung nach einem der Ansprüche 2 bis 8, dadurch gekennzeichnet, daß der wenigstens eine Zuführkanal (30) sich in Umfangsrichtung der Ringkammer (24) deltaförmig erweiternd in die Ringkammer (24) einmündet.

10. Vorrichtung nach einem der Ansprüche 2 bis 9, dadurch gekennzeichnet, daß die Ringkammer (24) kreisringförmig ausgebildet ist.

11. Vorrichtung nach einem der Ansprüche 2 bis 9, dadurch gekennzeichnet, daß die Ringkammer (24) polygonringförmig ausgebildet ist.

12. Vorrichtung nach Anspruch 10 zur Herstellung von rotationssymmetrischen Gußstücken, insbesondere Leichtmetallrädern für Kraftfahrzeuge, dadurch gekennzeichnet, daß die Ringkammer (24) und der Kolben (28) die Form von geraden Kreiszylindern haben.

13. Vorrichtung nach Anspruch 12 zur Herstellung von Leichemetallrädern für Kraftfahrzeuge, dadurch gekennzeichnet, daß die Ringkammer (24) in den das äußere Felgenhorn bildenden Bereich des Formhohlraums einmündet.

## Claims

1. A method for filling a casting tool with a metal melt, in which firstly the metal melt is supplied decentrally to an annular chamber, which communicates via at least the greater part of its periphery with the mould cavity of the casting tool, and then the metal melt flows out of this annular chamber into the mould cavity, **characterised in that** at the end of the filling cycle the supply of the metal melt into the annular chamber is interrupted by at least one piston displaceable in the annular chamber, whereby the piston displaces the metal melt out of the annular chamber into the mould cavity.

2. A device for filling a casting tool with a metal melt, having at least one supply duct (30) for the metal melt, which is disposed decentrally to the mould cavity of the casting tool and opens into an annular chamber(24), wherein the annular chamber (24), open over at least the larger part of its periphery, opens into the mould cavity, **characterised in that** at least one piston (28) is slidably mounted in the annular chamber (28) in such a manner that in its pushed-in position it closes the at least one supply duct (30).

3. A device according to Claim 2,
**characterised in that** the piston (28), when pushed into the annular chamber (24), can displace the metal melt out of the annular chamber (24) into the mould cavity.

4. A device according to Claim 2 or 3,
**characterised in that** the annular chamber (24) is disposed at the outer periphery of the mould cavity and is joined by the same shape to the outer contour of the mould cavity.

5. A device according to one of Claims 2 to 4, **characterised in that** the annular chamber (24), open over its entire periphery, opens into the mould cavity of the tool.

6. A device according to one of Claim 2 to 5, **characterised in that** the piston (28) is a body closed over the entire periphery of the annular chamber (24), the cross-sectional area of which is congruent with the cross-sectional area of the annular chamber (24).

7. A device according to one of Claims 2 to 6, **characterised in that** the piston (28) is divided by at least one radial joint.

8. A device according to one of Claims 2 to 7, **characterised in that** the piston (28) is divided into at least two piston members mounted coaxially in relation to one another and coaxially displaceably towards one another.

9. A device according to one of Claims 1 to 8, **characterised in that** the at least one supply duct (30), which widens in a delta shape in the peripheral direction of the annular chamber (24), opens into the annular chamber (24).

10. A device according to one of Claims 2 to 9, **characterised in that** the annular chamber (24) is constructed in the shape of a circular ring.

11. A device according to one of Claims 2 to 9, **characterised in that** the annular chamber (24) is constructed in the shape of a polygonal ring.

12. A device according to Claim 10 for the manufacture of rotationally symmetrical castings, in particular light alloy wheels for motor vehicles, **characterised in that** the annular chamber (24) and the piston (28) have the form of straight circular cylinders.

13. A device according to Claim 12 for the manufacture of light alloy wheels for motor vehicles, **characterised in that** the annular chamber (24) opens into the region of the mould cavity forming the outer rim bead.

## Revendications

1. Procédé servant à remplir un outil de coulée avec un bain de fusion, dans lequel on amène tout d'abord le bain de fusion de façon décentralisée à une chambre annulaire, qui est en liaison par au moins la plus grande partie de son pourtour avec la cavité de moulage de l'outil de coulée, et ensuite on fait couler le bain de fusion à partir de cette chambre annulaire dans la cavité de moulage, caractérisé en ce qu'
à la fin du cycle de remplissage l'arrivée du bain de fusion dans la chambre annulaire est interrompue par au moins un piston qui peut coulisser dans la chambre annulaire, le piston refoulant le bain de fusion à partir de la chambre annulaire dans la cavité de moulage.

2. Dispositif servant à remplir un outil de coulée avec un bain de fusion, comprenant au moins un canal d'amenée (30) pour le bain de fusion, qui est disposé de façon décentralisée par rapport à la cavité de moulage de l'outil de coulée et qui débouche dans une chambre annulaire (24), la chambre annulaire (24) débouchant sur au moins la plus grande partie de son pourtour dans la cavité de moulage, caractérisé en ce qu'
au moins un piston (28) est monté de façon à pouvoir coulisser dans la chambre annulaire (24) d'une manière telle qu'il obture, quand il est en position enfoncée, au moins l'un des canaux d'amenée (30).

3. Dispositif selon la revendication 2,
caractérisé en ce que
le piston (28) peut lors de son enfoncement dans la chambre annulaire (24) refouler le bain de fusion à partir de la chambre annulaire (24) dans la cavité de moulage.

4. Dispositif selon la revendication 2 ou 3, caractérisé en ce que
la chambre annulaire (24) est disposée sur le pourtour extérieur de la cavité de moulage et se raccorde avec la même forme au contour extérieur de la cavité de moulage.

5. Dispositif selon l'une des revendications 2 à 4, caractérisé en ce que
la chambre annulaire (24) débouche sur la totalité de son pourtour de façon ouverte dans la cavité de moulage de l'outil.

6. Dispositif selon l'une des revendications 2 à 5, caractérisé en ce que
le piston (28) est un corps fermé sur la totalité du pourtour de la chambre annulaire (24), corps dont la surface de la section transversale coïncide avec la surface de la section transversale de la chambre annulaire (24).

7. Dispositif selon l'une des revendications 2 à 6, caractérisé en ce que
le piston (28) est subdivisé par au moins une ligne de joint radiale.

8. Dispositif selon l'une des revendications 2 à 7, caractérisé en ce que
le piston (28) est subdivisé en au moins deux corps de piston qui sont montés de façon coaxiale l'un par rapport à l'autre et qui peuvent coulisser de façon coaxiale l'un contre l'autre.

9. Dispositif selon l'une des revendications 2 à 8, caractérisé en ce que
l'un au moins des canaux d'amenée (30) débouche dans la chambre annulaire (24) en direction du pourtour de la chambre annulaire (24) en s'élargissant en forme de delta.

10. Dispositif selon l'une des revendications 2 à 9, caractérisé en ce que
la chambre annulaire (24) est constituée en forme d'anneau circulaire.

11. Dispositif selon l'une des revendications 2 à 9, caractérisé en ce que
la chambre annulaire (24) est constituée sous une forme polygonale.

12. Dispositif selon la, revendication 10, servant à fabriquer des pièces de fonderie symétriques de révolution, en particulier des roues de véhicules en métal léger, caractérisé en ce que la chambre annulaire (24) et le piston (28) ont la forme de cylindres rectilignes à base circulaire.

13. Dispositif selon la, revendication 12, servant à fabriquer des roues de véhicules en métal léger, caractérisé en ce que
la chambre annulaire (24) débouche dans la zone de la cavité de moulage que forme la corne extérieure de la jante.
